# EUROPÄISCHE PATENTSCHRIFT

(11) **EP 1 159 703 B1**
(45) Veröffentlichungstag und Bekanntmachung des Hinweises auf die Patenterteilung: **28.05.2003**
(21) Anmeldenummer: 00910794.7
(22) Anmeldetag: 09.03.2000
(51) Int. Cl.: G06K 7/00

(54) **DATENEINGABEGERÄT**
DATA INPUT DEVICE
APPAREIL D'INTRODUCTION DE DONNEES

(30) Priorität: 09.03.1999 DE 29904318 U
(43) Veröffentlichungstag der Anmeldung: 05.12.2001
(73) Patentinhaber: SCM Microsystems GmbH, 85276 Pfaffenhofen (DE)
(72) Erfinder: SCHNEIDER, Robert, A-5020 Salzburg (AT); WENDLING, Dietmar, D-86316 Friedberg (DE)
(74) Vertreter: Degwert, Hartmut, Dipl.-Phys.
(86) Internationale Anmeldenummer: EP0002058
(87) Internationale Veröffentlichungsnummer: WO00054211

(56) Entgegenhaltungen:
- EP-A- 0 793 206
- WO-A-94/17498
- US-A- 5 811 770

## Beschreibung

Die Erfindung betrifft ein Dateneingabegerät nach dem Oberbegriff des Patentanspruchs 1.

Chipkarten finden für Berechtigungs- und Identitätsprüfungen zunehmende Verbreitung, insbesondere bei finanziellen Transaktionen, im Gesundheitswesen und bei Internet-Anwendungen. Chipkarten enthalten einen Mikroprozessor und einen von diesem verwalteten Datenspeicher, der beispielsweise in einem geschützten Bereich einen PIN-Code aufnehmen kann. Die mit solchen Chipkarten ausführbaren Sicherheits- und Verschlüsselungsfunktionen können durch zusätzliche Eingabe von persönlichen Daten perfektioniert werden. Für die Abwicklung von mit einer Chipkarte gesicherten Transaktionen können Datenverarbeitungsgeräte mit Zugriff auf entfernte Netzwerke, insbesondere über das Internet, verwendet werden. Für die verbreiteten Datenverarbeitungsgeräte vom Typ PC sind geeignete Chipkartenleser verfügbar. Die Eingabe zusätzlicher persönlicher Daten über die Tastatur ist jedoch nicht zweckmäßig, weil die so eingegebenen Daten abgefangen und somit mißbräuchlich verwendet werden können.

In der US-A-5 811 770 wird ein Dateneingabegerät beschrieben, mit einer zur Standfläche geneigten Pultfläche, auf der ein Eingabefeld angeordnet ist, und einem Aufnahmeschacht für eine Chipkarte, wobei der Aufnahmeschacht in entgegengesetzter Richtung zur Pultfläche geneigt ist. Die Ansprüche wurden gegen dieses Dokument abgegrenzt.

Aus der EP-A-0 793 206 ist ein Dateneingabegerät bekannt, das ein Eingabefeld auf einer schräg zur Standfläche des Dateneingabegeräts geneigten Pultfläche sowie einen ersten, parallel zur Standfläche verlaufenden Aufnahmeschacht für eine Chipkarte und einen zweiten Aufnahmeschacht für eine Chipkarte aufweist. Der zweite Aufnahmeschacht ist an dem dem Eingabefeld gegenüberliegenden Ende des Dateneingabegeräts angeordnet.

In der WO-A-94/17498 ist ein quaderförmiges Dateneingabegerät gezeigt, an dessen vorderer Fläche ein Eingabefeld angeordnet ist und an dessen Seitenflächen jeweils die Öffnung eines Einführschlitzes für eine Chipkarte gebildet ist.

Durch die vorliegende Erfindung wird, ein Dateneingabegerät bereitgestellt, bei dem ein Chipkartenleser mit einem Eingabefeld für die Eingabe persönlicher Daten räumlich und funktionell in einer ergonomisch günstigen Einheit zusammengefaßt ist.

Gemäß der Erfindung, die in den Ansprüchen definiert wird, ist das Eingabefeld an einer Pultfläche angeordnet, die unter einem spitzen Neigungswinkel schräg zur Standfläche des Geräts angeordnet ist. Ein Aufnahmeschacht für die Chipkarte ist mit Blickrichtung auf das Eingabefeld hinter diesem unter einem spitzen Winkel zur Standfläche des Geräts angeordnet. Der spitze Winkel, der von dem Aufnahmeschacht mit der Standfläche des Geräts eingeschlossen wird, ist größer als der Neigungswinkel der Pultfläche. Der Aufnahmeschacht erstreckt sich bis in den Bereich unterhalb der Pultfläche. Die schräg geneigte Pultfläche ist ideal zur Aufnahme von Bedien- und Anzeigeelementen geeignet. Der im Vergleich zur Pultfläche steilere Auf nahmeschacht für die Chipkarte, der sich bis in den Bereich unterhalb der Pultfläche erstreckt, begüngstigt einerseits deren Einführung, hält ihren aus dem Aufnahmeschacht herausragenden Teil aber auch unter einem günstigen Winkel im Blickfeld des Benutzers. Überdies werden die beim Herausnehmen der Chipkarte aus dem Aufnahmeschacht wirkenden Reibungs- und Hebeleffekte günstig beeinflußt, mit der Folge, daß ein fester Stand des Dateneingabegeräts auch ohne große Masse desselben gewährleistet ist.

Bei der bevorzugten Ausführungsform des Dateneingabegeräts ist in dem zwischen der Standfläche und dem Aufnahmeschacht verbleibenden Raum ein Beschwerungskörper angeordnet, insbesondere ein Metallstab, der in einen quer zur Einschubrichtung des Aufnahmeschachts unmittelbar über der Standfläche angeordneten Aufnahmeraum eingeschoben ist. In Kombination mit dem günstigen Neigungswinkel des Aufnahmeschachts wird so eine gute Standfestigkeit des Geräts bei minimalem Gewicht erzielt.

Je nach Anwendung enthält das Eingabefeld Tasten, Anzeigeelemente, Beschriftungen, Bedienelemente und/oder einen Fingerabdruck-Sensor. Bei Verwendung eines Tastenfeldes (Tastatur) wird die Pultfläche vorzugsweise weniger steil angeordnet als bei Verwendung eines Fingerabdruck-Sensors.

Weitere Vorteile und Merkmale der Erfindung ergeben sich aus der folgenden Beschreibung zweier Ausführungsformen unter Bezugnahme auf die Zeichnung. In der Zeichnung zeigen:
Figur 1 eine Draufsicht einer ersten Ausführungsform des Dateneingabegeräts;
Figur 2 einen Schnitt entlang Linie II-II in Figur 1;
Figur 3 eine Ansicht einer zweiten Ausführungsform des Dateneingabegeräts von vorn/oben; und
Figur 4 eine Seitenansicht des in Figur 3 gezeigten Dateneingabegeräts.

Bei der in den Figuren 1 und 2 gezeigten Ausführungsform hat das Dateneingabegerät ein allgemein pultförmiges Gehäuse mit einer zur Standfläche des Geräts schräg geneigten Pultfläche 10 und einem am oberen, rückwärtigen Ende dieser Pultfläche 10 anschließenden gewölbten Gehäusekörper 12. Auf der Pultfläche 10 ist ein Eingabefeld mit einer Gruppe von Tasten 14 angeordnet. Oberhalb der Tasten 14 verbleibt auf der Pultfläche 10 ein Flächenbereich zur Anordnung von Beschriftungen, einer Anzeigeeinrichtung, weiterer Bedienelemente und dergleichen. In dem gewölbten Gehäusekörper 12 ist ein Aufnahmeschacht 16 für eine Chipkarte 18 angeordnet. Der Aufnahmeschacht 16 erstreckt sich in dem Gehäusekörper 12 bis unter die Pultfläche 10. Bei eingeschobener Chipkarte 18 ragt diese etwa mit ihrer halben Länge aus dem Aufnahmeschacht 16 heraus. Außen an den Aufnahmeschacht 16 anschließend ist am Gebäusekörper 12 eine Struktur 20 angeformt, die eine ebene Auflagefläche 22 für die Chipkarte 18 bildet. Wie aus Figur 2 ersichtlich ist, bildet die Pultfläche 10 einen spitzen Neigungswinkel von etwa 20 Grad mit der Standfläche des Geräts. Auch der Aufnahmeschacht 16 ist unter einem spitzen Neigungswinkel zur Standfläche des Geräts angeordnet, der jedoch etwa doppelt so groß ist wie der der Pultfläche 10. Im Inneren des Gehäusekörpers 16 ist unmittelbar über der Standfläche des Geräts ein annähernd zylindrischer Aufnahmeraum durch eine Wandung 24 abgegrenzt. In den durch die Wandung abgegrenzten Aufnahmeraum ist ein Beschwerungskörper in Form eines Metallstabs 26 quer zur Einschubrichtung des Aufnahmeschachts 16 eingeschoben. Der verbleibende Innenraum des Dateneingabegeräts wird zur Aufnahme elektronischer Komponenten wie Leiterkarten mit Elektronikbauteilen und dergleichen genutzt. Das Dateneingabegerät kann über ein Kabel oder auch drahtlos per Funk oder Infrarot mit einem Datenverarbeitungsgerät (PC) gekoppelt werden.

Bei der in den Figuren 3 und 4 gezeigten Ausführungsform des Dateneingabegeräts ist ein allgemein halbkugelförmiges Gehäuse 30 vorgesehen. Durch eine ebene Abflachung ist an der vorderen Oberseite des Gehäuses 30 eine schräg zu seiner Standfläche geneigte Pultfläche 32 gebildet. Diese Pultfläche 32 bildet ein Eingabefeld, in dem ein Fingerabdruck-Sensor 34 angeordnet ist. Wie bei der zuvor beschriebenen Ausführungsform ist ein Aufnahmeschacht 36 für eine Chipkarte vorgesehen. An den Aufnahmeschacht 36 schließt eine durch eine Stützstruktur 38 gebildete Auflagefläche 40 für die Chipkarte an. Die Pultfläche 32 ist unter einem Winkel von etwa 30 Grad zur Standfläche des Geräts geneigt. Der Aufnahmeschacht 36 für die Chipkarte ist ebenfalls schräg zur Standfläche des Geräts geneigt, jedoch unter einem etwa doppelt so großen Winkel von etwa 60 Grad.

Der Innenaufbau des Dateneingabegeräts ist bei dieser Ausführungsform vergleichbar mit dem bei der zuvor beschriebenen Ausführungsform und wird daher nicht näher erläutert.

Bei beiden Ausführungsformen ist ein Chipkartenleser mit einem Eingabefeld in einem ergonomisch günstigen Dateneingabegerät von ansprechender Form vereinigt.

## Patentansprüche

1. Dateneingabegerät mit einem Eingabefeld und einem integrierten Chipkartenleser, wobei das Eingabefeld an einer Pultfläche (10, 32) angeordnet ist, die unter einem spitzen Neigungswinkel schräg zur Standfläche des Geräts angeordnet ist, und wobei ein Aufnahmeschacht (16, 36) für die Chipkarte (18) mit Blickrichtung auf das Eingabefeld hinter besagtem Eingabefeld unter einem spitzen Winkel zur Standfläche des Geräts angeordnet ist, der größer ist als der Neigungswinkel der Pultfläche (10, 32), **dadurch gekennzeichnet, daß** sich der Aufnahmeschacht (16, 36) bis in den Bereich unterhalb der Pultfläche (10, 32) erstreckt.

2. Dateneingabegerät nach Anspruch 1, **dadurch gekennzeichnet, daß** in Verlängerung des Aufnahmeschachts (16, 36) außen an diesen anschließend eine Auflagefläche (22, 40) für die Chipkarte (18) gebildet ist, wobei die Auflagefläche (22, 40) bei eingeschobener Chipkarte (18) von dieser überragt wird.

3. Dateneingabegerät nach Anspruch 2, **dadurch gekennzeichnet, daß** bei eingeschobener Chipkarte (18) diese etwa mit ihrer halben Länge aus dem Aufnahmeschacht (16, 36) herausragt.

4. Dateneingabegerät nach Anspruch 2 oder 3, **dadurch gekennzeichnet, daß** die Auflagefläche (22, 40) über die von der Pultfläche (10, 32) abgewandte Rückseite des Geräts hinausragt.

5. Dateneingabegerät nach einem der vorstehenden Ansprüche, **dadurch gekennzeichnet, daß** in dem zwischen der Standfläche und dem Aufnahmeschacht (16, 36) verbleibenden Raum ein Beschwerungskörper angeordnet ist.

6. Dateneingabegerät nach Anspruch 5, **dadurch gekennzeichnet, daß** der Beschwerungskörper durch einen Metallstab (26) gebildet ist, der in einen quer zur Einschubrichtung des Aufnahmeschachts (16, 36) unmittelbar über der Standfläche angeordneten Aufnahmeraum eingeschoben ist.

7. Dateneingabegerät nach einem der vorstehenden Ansprüche, **dadurch gekennzeichnet, daß** der Neigungswinkel des Aufnahmeschachts (16, 36) etwa doppelt so groß ist wie der der Pultfläche.

8. Dateneingabegerät nach einem der vorstehenden Ansprüche, **dadurch gekennzeichnet, daß** das Eingabefeld eine Tastatur (14) umfaßt.

9. Dateneingabegerät nach Anspruch 8, **dadurch gekennzeichnet, daß** der Neigungswinkel der Pultfläche (10, 32) etwa 20° und der des Aufnahmeschachts (16, 36) etwa 40° beträgt.

10. Dateneingabegerät nach einem der vorstehenden Ansprüche, **dadurch gekennzeichnet, daß** das Eingabefeld einen Fingerabdruck-Sensor (34) umfaßt.

11. Dateneingabegerät nach einem der Ansprüche 1 bis 8, **dadurch gekennzeichnet, daß** der Neigungswinkel der Pultfläche (10, 32) etwa 30° und der des Aufnahmeschachts (16, 36) etwa 60° beträgt.

12. Dateneingabegerät nach einem der vorstehenden Ansprüche, **dadurch gekennzeichnet, daß** die Pultfläche (10, 32) eben ausgebildet ist und an gerundete Gehäuseflächen anschließt.

## Claims

1. A data input device comprising an input pad and an integrated chip card reader, the input pad being arranged on a desk area (10, 32) which is arranged at an acute angle of inclination obliquely to the bottom of the device, and a receiving slot (16, 36) for the chip card (18) being arranged behind the input pad when looking towards said input pad and at an acute angle to the bottom of the device which is larger than the angle of inclination of the desk area (10, 32), **characterized in that** the receiving slot (16, 36) extends as far as into the region below the desk area (10, 32).

2. The data input device according to claim 1, **characterized in that** in prolongation of the receiving slot (16, 36) and externally adjoining it there is formed a supporting surface (22, 40) for the chip card (18), the chip card (18), when inserted, protruding beyond the supporting surface (22, 40).

3. The data input device according to claim 2, **characterized in that** the chip card (18), when inserted, protrudes from the receiving slot (16, 36) by approximately half of its length.

4. The data input device according to claim 2 or 3, **characterized in that** the supporting surface (22, 40) protrudes beyond the rear side of the device facing away from the desk area (10, 32).

5. The data input device according to any of the preceding claims, **characterized in that** a weight body is arranged in the space remaining between the bottom and the receiving slot (16, 36).

6. The data input device according to claim 5, **characterized in that** the weight body is formed by a metal rod (26) which is inserted in a receiving space arranged at right angles to the direction of insertion of the receiving slot (16, 36) and directly above the bottom.

7. The data input device according to any of the preceding claims, **characterized in that** the angle of inclination of the receiving slot (16, 36) is approximately twice as large as that of the desk area.

8. The data input device according to any of the preceding claims, **characterized in that** the input pad includes a keypad (14).

9. The data input device according to claim 8, **characterized in that** the angle of inclination of the desk area (10, 32) amounts to approximately 20° and that of the receiving slot (16, 36) to approximately 40°.

10. The data input device according to any of the preceding claims, **characterized in that** the input pad includes a fingerprint sensor (34).

11. The data input device according to any of the claims 1 to 8, **characterized in that** the angle of inclination of the desk area (10, 32) amounts to approximately 30° and that of the receiving slot (16, 36) to approximately 60°.

12. The data input device according to any of the preceding claims, **characterized in that** the desk area (10, 32) is designed to be flat and adjoins rounded housing surfaces.

## Revendications

1. Appareil d'entrée de données comportant un champ d'entrée et un lecteur de carte à puce intégré, le champ d'entrée étant disposé sur une surface de pupitre (10, 32) qui est agencée en biais sous un angle d'inclinaison aigu par rapport à l'embase de l'appareil, et une fente de réception (16, 36) pour la carte à puce (18) étant agencée, en regardant vers le champ d'entrée, derrière ce champ d'entrée et sous un angle d'inclinaison aigu, par rapport à l'embase de l'appareil, qui est supérieur à l'angle d'inclinaison de la surface de pupitre (10, 32), **caractérisé en ce que** la fente de réception (16, 36) s'étend jusque dans la zone située au-dessous de la surface de pupitre (10, 32).

2. Appareil d'entrée de données selon la revendication 1, **caractérisé en ce qu'**en prolongement de la fente de réception (16, 36) et se raccordant extérieurement à celle-ci, une surface d'appui (22, 40) est formée pour la carte à puce (18), la surface d'appui (22, 40) étant dépassée par la carte à puce (18) lorsque celle-ci est introduite.

3. Appareil d'entrée de données selon la revendication 2, **caractérisé en ce que** lorsque la carte à puce (18) est introduite, celle-ci fait saillie hors de la fente de réception (16, 36) avec approximativement la moitié de sa longueur.

4. Appareil d'entrée de données selon la revendication 2 ou 3, **caractérisé en ce que** la surface d'appui (22, 40) fait saillie au-delà de la face postérieure de l'appareil qui est détournée de la surface de pupitre (10, 32).

5. Appareil d'entrée de données selon l'une des revendications précédentes, **caractérisé en ce qu'**un corps de lestage est agencé dans l'espace subsistant entre l'embase et la fente de réception (16, 36).

6. Appareil d'entrée de données selon la revendication 5, **caractérisé en ce que** le corps de lestage est formé par une barre métallique (26) qui est introduite dans un espace de réception agencé transversalement à la direction d'introduction de la fente de réception (16, 36) directement au-dessus de l'embase.

7. Appareil d'entrée de données selon l'une des revendications précédentes, **caractérisé en ce que** l'angle d'inclinaison de la fente de réception (16, 36) est approximativement deux fois plus grand que celui de la surface de pupitre.

8. Appareil d'entrée de données selon l'une des revendications précédentes, **caractérisé en ce que** le champ d'entrée comprend un clavier (14).

9. Appareil d'entrée de données selon a revendication 8, **caractérisé en ce que** l'angle d'inclinaison de la surface de pupitre (10, 32) est d'environ 20° et celui de la fente de réception (16, 36) est d'environ 40°.

10. Appareil d'entrée de données selon l'une des revendications précédentes, **caractérisé en ce que** le champ d'entrée comprend un capteur d'empreinte digitale (34).

11. Appareil d'entrée de données selon l'une des revendications 1 à 8, **caractérisé en ce que** l'angle d'inclinaison de la surface de pupitre (10, 32) est d'environ 30° et celui de la fente de réception (16, 36) est d'environ 60°.

12. Appareil d'entrée de données selon l'une des revendications précédentes, **caractérisé en ce que** la surface de pupitre (10, 32) est réalisée plane et se raccorde à des surfaces de boîtier arrondies.
